# EUROPÄISCHE PATENTSCHRIFT

(11) **EP 2 625 390 B1**
(45) Veröffentlichungstag und Bekanntmachung des Hinweises auf die Patenterteilung: **28.10.2015**
(21) Anmeldenummer: 11766973.9
(22) Anmeldetag: 30.09.2011
(51) Int. Cl.: F01K 7/24, F01K 7/22

(54) **FOSSIL BEFEUERTER DAMPFERZEUGER**
FOSSIL-FIRED STEAM GENERATOR
GÉNÉRATEUR DE VAPEUR À COMBUSTIBLES FOSSILES

(30) Priorität: 05.10.2010 DE 102010041962
(43) Veröffentlichungstag der Anmeldung: 14.08.2013
(73) Patentinhaber: Siemens Aktiengesellschaft, 80333 München (DE)
(72) Erfinder: EFFERT, Martin, 91058 Erlangen (DE); THOMAS, Frank, 91056 Erlangen (DE)
(86) Internationale Anmeldenummer: PCT/EP2011/067125
(87) Internationale Veröffentlichungsnummer: WO 2012/045677

(56) Entgegenhaltungen:
- DE-A1- 3 607 210
- DE-A1- 10 227 709
- DE-A1- 19 849 740
- DE-C1- 4 432 960
- US-A- 3 385 270
- US-B1- 6 438 939

## Beschreibung

Die Erfindung betrifft einen fossil befeuerten Dampferzeuger für ein Dampfkraftwerk mit einer Anzahl von einen Strömungsweg bildenden, von einem Strömungsmedium M durchströmten Economiser-, Verdampfer- und Überhitzerheizflächen in einer Mehrzahl von Druckstufen, bei dem in einer Hochdruckstufe eine Überströmleitung eingangsseitig mit dem Strömungsweg verbunden ist und zu einem in einer Mitteldruckstufe strömungsmediumsseitig vor einer Überhitzerheizfläche im Strömungsweg angeordneten Einspritzventil führt.

Ein fossil befeuerter Dampferzeuger erzeugt überhitzten Dampf mit Hilfe der durch Verbrennung fossiler Brennstoffe erzeugten Wärme. Fossil befeuerte Dampferzeuger kommen meist in Dampfkraftwerken zum Einsatz, die überwiegend der Stromerzeugung dienen. Der Dampf wird dabei einer Dampfturbine zugeführt.

Die Druckschrift DE19849740 offenbart einen fossil befeuerten Dampferzeuger nach dem Stand der Technik.

Analog zu den verschiedenen Druckstufen einer Dampfturbine umfasst auch der fossil befeuerte Dampferzeuger eine Mehrzahl von Druckstufen mit unterschiedlichen thermischen Zuständen des jeweils enthaltenen Wasser-Dampf-Gemisches. In der ersten (Hoch-)Druckstufe durchläuft das Strömungsmedium auf seinem Strömungsweg zunächst Economiser, die Restwärme zur Vorwärmung des Strömungsmediums nutzen, und anschließend verschiedene Stufen von Verdampfer- und Überhitzerheizflächen. Im Verdampfer wird das Strömungsmedium verdampft, danach eventuelle Restnässe in einer Abscheideeinrichtung abgetrennt und der übrig behaltene Dampf im Überhitzer weiter erhitzt. Danach strömt der überhitzte Dampf in den Hochdruckteil der Dampfturbine, wird dort entspannt und der folgenden Druckstufe des Dampferzeugers zugeführt. Dort wird er erneut überhitzt und dem nächsten Druckteil der Dampfturbine zugeführt. Aufgrund unterschiedlichster äußerer Einflüsse kann die an die Überhitzer übertragene Wärmeleistung stark schwanken. Daher ist es häufig notwendig, die Überhitzungstemperatur zu regeln. Üblicherweise wird dies sowohl in der Hochdruckstufe als auch in den Mitteldruckstufen zur Zwischenüberhitzung meistens durch eine Einspritzung von Speisewasser vor oder nach einzelnen Überhitzerheizflächen zur Kühlung erreicht, d. h., eine Überströmleitung zweigt vom Hauptstrom des Strömungsmediums ab und führt zu dort entsprechend angeordneten Einspritzventilen. Die Einspritzung wird dabei üblicherweise über die Temperaturabweichung von einem vorgegebenen Temperatursollwert am Austritt des Überhitzers der jeweiligen Druckstufe geregelt.

Von modernen Kraftwerken werden nicht nur hohe Wirkungsgrade gefordert, sondern auch eine möglichst flexible Betriebsweise. Hierzu gehört außer kurzen Anfahrzeiten und hohen Laständerungsgeschwindigkeiten auch die Möglichkeit, Frequenzstörungen im Stromverbundnetz auszugleichen. Um diese Anforderungen zu erfüllen, muss das Kraftwerk in der Lage sein, Mehrleistungen von beispielsweise 5 % und mehr innerhalb weniger Sekunden zur Verfügung zu stellen.

Derartige Leistungsänderungen eines Kraftwerksblockes im Sekundenbereich sind nur durch ein abgestimmtes Zusammenwirken von Dampferzeuger und Dampfturbine möglich. Der Beitrag, den der fossil befeuerte Dampferzeuger hierfür leisten kann, ist die Nutzung seiner Speicher, d. h. des Dampf- aber auch des Brennstoffspeichers, sowie schnelle Änderungen der Stellgrößen Speisewasser, Einspritzwasser, Brennstoff und Luft.

Dies kann beispielsweise durch das Öffnen teilweise angedrosselter Turbinenventile der Dampfturbine oder eines so genannten Stufenventils geschehen, wodurch der Dampfdruck vor der Dampfturbine abgesenkt wird. Dampf aus dem Dampfspeicher des vorgeschalteten fossil befeuerten Dampferzeugers wird dadurch ausgespeichert und der Dampfturbine zugeführt. Mit dieser Maßnahme wird innerhalb weniger Sekunden ein Leistungsanstieg erreicht.

Eine permanente Androsselung der Turbinenventile zur Vorhaltung einer Reserve führt jedoch immer zu einem Wirkungsgradverlust, so dass für eine wirtschaftliche Fahrweise der Grad der Androsselung so gering wie unbedingt notwendig gehalten werden sollte. Zudem weisen einige Bauformen von fossil befeuerten Dampferzeugern, so z. B. Zwangdurchlauf-Dampferzeuger unter Umständen ein erheblich kleineres Speichervolumen auf als z. B. Naturumlauf-Dampferzeuger. Der Unterschied in der Größe des Speichers hat im oben beschriebenen Verfahren Einfluss auf das Verhalten bei Leistungsänderungen des Kraftwerksblocks.

Es ist daher Aufgabe der Erfindung, einen fossil befeuerten Dampferzeuger der oben genannten Art anzugeben, bei dem der Wirkungsgrad des Dampfprozesses nicht über Gebühr beeinträchtigt wird. Gleichzeitig soll die kurzfristige Leistungssteigerung unabhängig von der Bauform des fossil befeuerten Dampferzeugers ohne invasive bauliche Modifikationen am Gesamtsystem ermöglicht werden.

Diese Aufgabe wird erfindungsgemäß gelöst, indem die Überströmleitung zwei Zuleitungen hat, von denen die erste strömungsmediumsseitig vor einem Hochdruckvorwärmer abzweigt und die zweite strömungsmediumsseitig hinter dem Hochdruckvorwärmer abzweigt.

Die Erfindung geht dabei von der Überlegung aus, dass Einspritzungen von Speisewasser einen weiteren Beitrag zur schnellen Leistungsänderung leisten können. Durch zusätzliche Einspritzungen im Bereich der Überhitzer kann nämlich der Dampfmassenstrom erhöht werden. Regeltechnisch werden Einspritzungen dabei ausgelöst, indem der Temperatursollwert am Austritt der jeweiligen Druckstufe reduziert wird. Je höher dabei das Enthalpieniveau des Einspritzwassers ist, desto mehr Einspritzmassenstrom wird benötigt, um den neu geforderten Temperatursollwert zu erreichen. Demnach resultiert aus einem höheren Enthalpieniveau des Einspritzwassers eine vergleichsweise größere Dampfmenge.

Eine derartige Erhöhung der Enthalpie ist möglich, indem das Wasser nicht an der Speisepumpe selbst, d. h. vor den Hochdruckvorwärmern entnommen wird, sondern erst nach einem Hochdruckvorwärmer. Wird bei einer solchen Verschaltung der Temperatursollwert reduziert, hat dies also eine vergleichsweise größere Dampfmenge und somit eine größere Leistungsentbindung zur Folge. Dabei ist allerdings zu beachten, dass im gesamten Lastbereich das Einspritzwasser einen ausreichenden Abstand zur Siedelinie des Dampfes und somit eine zufriedenstellende Unterkühlung aufweist. Gerade bei der Zwischenüberhitzung ist es im unteren Lastbereich durchaus möglich, dass die Enthalpie hinter einem Hochdruckvorwärmer im Hinblick auf die gewünschte Unterkühlung des Einspritzwassers zu groß sein kann und sich im Fall offener Einspritzarmaturen an der Einspritzstelle unter Umständen Nassdampf bildet. Dieser Dampf kann im ungünstigsten Fall das Einspritzventil blockieren, so dass der Einspritzmassenstrom nicht aufrecht erhalten werden kann.

Dem sollte begegnet werden, indem die Enthalpie des Einspritzwassers bedarfsweise geregelt werden kann. Dies ist erreichbar, indem das hinter einem Hochdruckvorwärmer entnommene Einspritzwasser mit einem geringfügigen Anteil von vor dem Hochdruckvorwärmer entnommenen Einspritzwasser gemischt wird, so dass auf diesem Weg die gewünschte Enthalpie des Einspritzwassers eingestellt werden kann. Dazu führen zwei Zuleitungen jeweils von strömungsmediumsseitig vor und hinter einem Hochdruckvorwärmer zur Überströmleitung zum Einspritzventil der Zwischenüberhitzung.

Vorteilhafterweise zweigt dabei die zweite Zuleitung strömungsmediumsseitig hinter allen Hochdruckvorwärmern ab. Dadurch ist die größtmögliche Enthalpie für das Einspritzwasser gewährleistet, so dass ein Optimum hinsichtlich der Dampfmenge und Leistungsentbindung erzielt wird. In weiterer vorteilhafter Ausgestaltung zweigt die erste Zuleitung strömungsmediumsseitig vor allen Hochdruckvorwärmern ab. Durch die Entnahme im kältesten Bereich kann nämlich schon bei kleiner Beimischungsmenge eine Reduzierung der Temperatur des Einspritzmediums erreicht werden, die einen ausreichenden Abstand zur Siedelinie gewährleistet. Insgesamt ist durch die Entnahme vor und hinter allen Hochdruckvorwärmern die größtmögliche Temperaturvarianz erreichbar.

In vorteilhafter Ausgestaltung ist in einer der Zuleitungen eine Rückschlagklappe angeordnet und in der anderen Zuleitung ein Durchflussregelventil angeordnet. Die Mischung erfolgt dann in besonders einfacher Weise über die Bestimmung der Einspritzmenge einerseits, die durch das Einspritzregelventil eingestellt wird und zum Teil über die Zuleitung mit der Rückschlagklappe zur Verfügung gestellt wird, wobei die Rückschlagklappe ein Zurückströmen aus dem Hochdruckpfad in den Niederdruckpfad verhindert. Andererseits wird über das Durchflussregelventil der anderen Zuleitung die Beimischung des Mediums der jeweils anderen Temperatur geregelt.

In besonders vorteilhafter Ausgestaltung ist dabei in der ersten Zuleitung ein Rückschlagventil angeordnet und in der zweiten Zuleitung ein Durchflussregelventil angeordnet. Das heißt, die Rückschlagklappe befindet sich in der Zuleitung mit dem Medium des niedrigeren Temperaturniveaus. Vorteilhafterweise zweigt darüber hinaus die erste Zuleitung aus einer Speisepumpe ab. Da unter diesen Umständen nur stromauf des Durchflussregelventils das Strömungsmedium einen vergleichsweise höheren Druck hat, ist es so möglich, dass der gesamte Wasserpfad der Einspritzeinrichtung auf vergleichsweise niedrigerem Druckniveau liegt. Zudem vereinfacht eine derartige Anordnung die Regelung, und es ist desweiteren möglich, die heute üblich eingesetzten Speisepumpen mit entsprechendem Abzweig für die Zwischenüberhitzungs-Einspritzung zu verwenden, da auch für den vorliegenden Fall das kühle Medium an der gleichen Stelle ausgekoppelt werden kann.

In weiterer vorteilhafter Ausgestaltung ist im Strömungsweg strömungsmediumsseitig hinter dem Abzweig der zweiten Zuleitung eine Durchflussmesseinrichtung angeordnet. Die Entnahmemenge muss dann nämlich unter diesen Umständen für die Speisewasserregelung nicht über eine zusätzliche Messung oder eine separate Bilanzierung berücksichtigt werden.

In vorteilhafter Ausgestaltung umfasst ein Dampfkraftwerk einen derartigen fossil befeuerten Dampferzeuger.

Die mit der Erfindung erzielten Vorteile bestehen insbesondere darin, dass durch die Mischung von Einspritzwasser für die Zwischenüberhitzung aus Zuleitungen vor und hinter Hochdruckvorwärmern einerseits stets eine ausreichende Unterkühlung des Einspritzwassers gewährleistet werden kann, andererseits hinsichtlich der Bereitstellung einer Sofortreserve bei absolut sicherem Einspritzbetrieb ohne Dampfbildung ein Maximum an zusätzlicher Leistungsentbindung über eine entsprechend erhöhte Einspritzmenge realisiert werden kann. Alternativ kann bei gleicher Leistungsentbindung im Vergleich zu bisherigen Konzepten die Belastung sämtlicher betroffener Bauteile wie Einspritzstelle, Heizflächen und Turbine reduziert werden, da für die gleiche Leistungsentbindung ein geringerer Temperaturabfall des Dampfes zu erwarten ist.

Darüber hinaus ist die Verschaltung und die damit verbundene Erhöhung der Leistungsentbindung durch Nutzung des Einspritzsystems unabhängig von anderen Maßnahmen, so dass auch beispielsweise angedrosselte Turbinenventile zusätzlich geöffnet werden können, um die Leistungserhöhung der Dampfturbine noch zu verstärken. Die Wirksamkeit des Verfahrens bleibt durch diese parallelen Maßnahmen zum größten Teil unberührt.

Dabei ist hervorzuheben, dass bei einer fest vorgegebenen Anforderung an zusätzlicher Leistung der Androsselungsgrad der Turbinenventile vermindert werden kann, sollte die Verwendung des Einspritzsystems für die Leistungserhöhung zur Anwendung kommen. Die gewünschte Leistungsentbindung kann unter diesen Umständen dann auch mit geringerer, im günstigsten Fall sogar gänzlich ohne zusätzliche Androsselung erreicht werden. Somit kann die Anlage im gewöhnlichen Lastbetrieb, in der sie für eine Sofortreserve zur Verfügung stehen muss, mit einem vergleichsweise größeren Wirkungsgrad betrieben werden, was auch die betrieblichen Kosten vermindert.

Ein Ausführungsbeispiel der Erfindung wird anhand einer Zeichnung näher erläutert. Darin zeigen:
- FIG 1: strömungsmediumsseitig schematisch den Hochdruck- und Mitteldruckteil eines fossil befeuerten Dampferzeugers mit optimierter Einspritzwasserzuleitung,
- FIG 2: strömungsmediumsseitig schematisch den Hochdruck- und Mitteldruckteil eines fossil befeuerten Dampferzeugers mit Einspritzwasserzuleitung in alternativer Ausgestaltung,
- FIG 3: ein Diagramm mit Simulationsergebnissen zur Verbesserung der Sofortreserve eines fossil befeuerten Dampferzeugers durch Erhöhung der Einspritzwasserenthalpie der Zwischenüberhitzung in einem oberen Lastbereich, und
- FIG 4: ein Diagramm mit Simulationsergebnissen zur Verbesserung der Sofortreserve eines fossil befeuerten Dampferzeugers durch Erhöhung der Einspritzwasserenthalpie der Zwischenüberhitzung in einem unteren Lastbereich.

Gleiche Teile sind in allen Figuren mit denselben Bezugszeichen versehen.

Vom fossil befeuerten Dampferzeuger 1 sind in der FIG 1 der Hochdruckteil 2 und der Mitteldruckteil 4 dargestellt. Die FIG 1 stellt schematisch einen Teil des Strömungswegs 6 des Strömungsmediums M dar. Das Strömungsmedium M wird zunächst durch eine Speisepumpe 8 in den Hochdruckteil 2 eingespeist. Dort wird es zunächst von Hochdruckvorwärmern 10 auf eine erhöhte Temperatur gebracht, die beispielsweise mit Anzapfdampf betrieben werden können. Anschließend folgen Economizerheizflächen 12, in denen üblicherweise Rauchgas-Abwärme zur weiteren Erwärmung des Strömungsmediums genutzt wird und Verdampferheizflächen 14, in denen das Strömungsmedium mit Hilfe der aus fossilem Brennstoff gewonnenen Wärme verdampft wird. Die räumliche Anordnung der einzelnen Heizflächen 12, 14 im Heißgaskanal ist nicht dargestellt und kann variieren. Die dargestellten Heizflächen 12, 14 können jeweils stellvertretend für eine Mehrzahl seriell geschalteter Heizflächen stehen, die jedoch aufgrund der Übersichtlichkeit nicht differenziert dargestellt sind.

Nach dem Austritt aus den Verdampferheizflächen 14 wird eventuell vorhandene Restnässe in einer nicht näher dargestellten Wasserabscheideeinrichtung abgeschieden und der verbleibende Dampf nicht näher dargestellten Überhitzerheizflächen zugeführt. Anschließend wird der überhitzte Dampf im Hochdruckteil einer Dampfturbine entspannt. Anschließend strömt das Strömungsmedium M in den Mitteldruckteil 4 des Dampferzeugers, wo es in einer Anzahl von Zwischenüberhitzerheizflächen 16 nochmals überhitzt wird und anschließend dem Mitteldruckteil der Dampfturbine zugeführt wird.

Vor den Zwischenüberhitzerheizflächen ist strömungsmediumsseitig ein Einspritzventil 18 angeordnet. Hier kann kühleres und unverdampftes Strömungsmedium M zur Regelung der Austrittstemperatur am Austritt 20 des Mitteldruckteils 4 des fossil befeuerten Dampferzeugers 1 eingespritzt werden. Die in das Einspritzventil 18 eingebrachte Menge an Strömungsmedium M wird über ein Einspritzregelventil 22 geregelt. Das Strömungsmedium M wird dabei über eine zuvor im Strömungsweg 2 abzweigende Überströmleitung 24 zugeführt.

Um das Einspritzsystem nicht nur zur Regelung der Austrittstemperatur, sondern auch zur Bereitstellung einer sofortigen Leistungsreserve nutzen zu können, ist das Einspritzsystem für eine bedarfsweise Erhöhung der Enthalpie des Einspritzwassers ausgelegt. Dazu hat die Überströmleitung 24 eine erste Zuleitung 26, die direkt in der Speisepumpe 8 abzweigt und Strömungsmedium M mit verhältnismäßig geringer Temperatur der Überströmleitung 24 zuführt. Damit ist immer eine ausreichende Unterkühlung des Einspritzmediums gewährleistet. Die erste Zuleitung 26 umfasst auch eine Rückschlagklappe 28, die einen Rückfluss von Medium aus dem Einspritzsystem verhindert.

Weiterhin hat die Überströmleitung eine zweite Zuleitung 30, deren Durchfluss über ein Durchflussregelventil 32 geregelt ist. Die zweite Zuleitung zweigt hinter allen Hochdruckvorwärmern 10 vor den Economizerheizflächen 12 ab, so dass hier Strömungsmedium M mit vergleichsweise höherer Temperatur in die Überströmleitung 24 eingebracht wird. Dadurch wird bei einer vergleichsweise größeren Einspritzung eine erhebliche Dampfmengenerhöhung erreicht und die Leistung der nachgeschalteten Dampfturbine erhöht. Die Durchflussmesseinrichtung 34 ist hierbei im Strömungsweg 6 hinter beiden Abzweigorten der Zuleitungen 26, 30 angeordnet, so dass die Menge des abgezweigten Strömungsmediums M für die Speisewasserregelung hier nicht berücksichtigt zu werden braucht.

FIG 2 zeigt eine alternative Ausführungsform, die im Wesentlichen der FIG 1 entspricht, allerdings sind hier die Orte von Durchflussregelventil 32 und Rückschlagklappe 28 vertauscht. Die erste Zuleitung 26 hat also eine Regelventil 32 und die zweite Zuleitung 30 eine Rückschlagklappe 28. Diese Ausführungsform ist ebenso möglich, allerdings ist der gesamte Einspritzpfad für höhere Drücke auszulegen. Darüber hinaus ist für die erste Zuleitung 26 ein zusätzlicher Abzweig 36 vorgesehen, da aufgrund des höheren Druckniveaus nicht an einer beliebigen Stelle der Speisepumpe 8 Strömungsmedium M ausgekoppelt werden kann.

FIG 3 zeigt ein Diagramm mit Simulationsergebnissen unter Ausnutzung der beschriebenen Verschaltung. Aufgetragen ist die prozentuale zusätzliche Leistung bezogen auf Volllast 38 gegen die Zeit 40 in Sekunden nach einer sprunghaften Reduzierung des Temperatursollwerts für die Temperatur am Austritt 20 des Mitteldruckteils 4 um 20 °C bei 95 % Last. Dabei zeigt der Kurvenzug 42 die Ergebnisse ohne erwärmtes Einspritzfluid, also gemäß dem üblichen System, der Kurvenzug 44 die Ergebnisse mit wie oben beschrieben verschaltetem Einspritzsystem. In FIG 2 ist erkennbar, dass das Maximum des Kurvenzugs 44 höher ist als der Kurvenzug 42. Die zusätzlich entbundene Leistung ist damit höher.

FIG 4 ist gegenüber FIG 3 nur geringfügig modifiziert und zeigt die simulierten Kurvenzüge 42, 44 für 40 % Last, alle übrigen Parameter stimmen mit FIG 3 überein, ebenso die Bedeutung der Kurvenzüge 42, 44. Hier zeigen beide Kurvenzüge 42, 44 einen flachen Verlauf sowie zusätzlich ein vergleichsweise hoher Leistungsanstieg ca. 60 Sekunden nach Änderung des Sollwerts, der danach rasch wieder abfällt, um in das Maximum des flachen Verlaufs überzugehen. Insgesamt liegt der Kurvenzug 44 in jedem Zeitbereich höher als der Kurvenzug 42. Somit ist auch hier eine höhere Leistungsentbindung möglich, wobei trotz der Last bei nur 40 % eine ausreichende Unterkühlung des eingespritzten Mediums gewährleistet ist.

Ein mit einem derartigen fossil befeuerten Dampferzeuger 1 ausgestattetes Dampfkraftwerk ist in der Lage, über eine sofortige Leistungsentbindung der Dampfturbine schnell eine Leistungserhöhung zu leisten, die zur Stützung der Frequenz des Verbundstromnetzes dient. Dadurch, dass diese Leistungsreserve durch eine Doppelnutzung der Einspritzarmaturen neben der üblichen Temperaturregelung erreicht wird, kann auch eine permanente Androsselung der Dampfturbinenventile zur Bereitstellung einer Reserve verringert werden oder ganz entfallen, wodurch ein besonders hoher Wirkungsgrad während des normalen Betriebs erreicht wird.

## Patentansprüche

1. Fossil befeuerter Dampferzeuger (1) für ein Dampfkraftwerk mit einer Anzahl von einen Strömungsweg (2) bildenden, von einem Strömungsmedium M durchströmten Economiser-, Verdampfer- und Überhitzerheizflächen (12, 14, 16) in einer Mehrzahl von Druckstufen (2, 4), bei dem in einer Hochdruckstufe (2) eine Überströmleitung (24) eingangsseitig mit dem Strömungsweg (2) verbunden ist und zu einem in einer Mitteldruckstufe (4) strömungsmediumsseitig vor einer Überhitzerheizfläche (16) im Strömungsweg (2) angeordneten Einspritzventil (18) führt, **dadurch gekennzeichnet, dass** die Überströmleitung (24) zwei Zuleitungen (26, 30) hat, von denen die erste strömungsmediumsseitig vor einem Hochdruckvorwärmer (10) abzweigt und die zweite strömungsmediumsseitig hinter dem Hochdruckvorwärmer (10) abzweigt.

2. Fossil befeuerter Dampferzeuger (1) nach Anspruch 1, **dadurch gekennzeichnet, dass** die zweite Zuleitung (26) strömungsmediumsseitig hinter allen Hochdruckvorwärmern (10) abzweigt.

3. Fossil befeuerter Dampferzeuger (1) nach einem der vorhergehenden Ansprüche, **dadurch gekennzeichnet, dass** die erste Zuleitung (30) strömungsmediumsseitig vor allen Hochdruckvorwärmern abzweigt.

4. Fossil befeuerter Dampferzeuger (1) nach einem der vorhergehenden Ansprüche, **dadurch gekennzeichnet, dass** in einer der Zuleitungen (26, 30) eine Rückschlagklappe (28) angeordnet ist und in der anderen Zuleitung ein Durchflussregelventil (32) angeordnet ist.

5. Fossil befeuerter Dampferzeuger (1) nach einem der vorhergehenden Ansprüche, **dadurch gekennzeichnet, dass** in der ersten Zuleitung (26) eine Rückschlagklappe (28) angeordnet ist und in der zweiten Zuleitung (30) ein Durchflussregelventil (32) angeordnet ist.

6. Fossil befeuerter Dampferzeuger (1) nach Anspruch 5, **dadurch gekennzeichnet, dass** die erste Zuleitung (26) aus einer Speisepumpe (8) abzweigt.

7. Fossil befeuerter Dampferzeuger (1) nach einem der vorhergehenden Ansprüche, **dadurch gekennzeichnet, dass** im Strömungsweg (2) strömungsmediumsseitig hinter dem Abzweig der zweiten Zuleitung (30) eine Durchflussmesseinrichtung (34) angeordnet ist.

8. Dampfkraftwerk mit einem fossil befeuerten Dampferzeuger (1) nach einem der vorhergehenden Ansprüche.

## Claims

1. Fossil-fired steam generator (1) for a steam power station with a number of economiser, evaporator and superheater heating surfaces (12, 14, 16) forming a flow path (2) through which a flow medium M flows in a plurality of pressure stages (2, 4), in which, in a high-pressure stage (2), an overflow line (24) is connected to the flow path (2) on its inlet side and leads to an injection valve (18) disposed upstream in the flow path (2) from a superheater heating surface (16) in a medium-pressure stage (4) on the flow medium side,
**characterised in that**
the overflow line (24) has two supply lines (26, 30) of which the first branches off on the flow medium side upstream from a high-pressure preheater (10) and the second on the flow medium side downstream from the high-pressure preheater (10).

2. Fossil-fired steam generator (1) according to claim 1,
**characterised in that**
the second supply line (26) branches off on the flow medium side downstream from all high-pressure preheaters (10).

3. Fossil-fired steam generator (1) according to one of the preceding claims,
**characterised in that**
the first supply line (30) branches off on the flow medium side upstream from all high-pressure preheaters.

4. Fossil-fired steam generator (1) according to one of the preceding claims,
**characterised in that**
a check valve flap (28) is disposed in one of the supply lines (26, 30) and a throughflow regulation valve (32) is disposed in the other supply line.

5. Fossil-fired steam generator (1) according to one of the preceding claims,
**characterised in that**
a check valve flap (28) is disposed in the first supply line (26) and a throughflow regulation valve (32) is disposed in the second supply line (30).

6. Fossil-fired steam generator (1) according to claim 5,
**characterised in that**
the first supply line (26) branches off from a feed pump (8).

7. Fossil-fired steam generator (1) according to one of the preceding claims,
**characterised in that**
a throughflow measurement device (34) is disposed in the flow path (2) on the flow medium side downstream from the branch of the second supply line (30).

8. Steam power station with a fossil-fired steam generator (1) according to one of the preceding claims.

## Revendications

1. Générateur ( 1 ) de vapeur à combustible fossile pour une centrale à vapeur ayant un certain nombre de surfaces ( 12, 14, 16 ) de chauffe d'économiseur, d'évaporateur et de surchauffeur, formant un trajet ( 2 ) de courant et parcourues par un fluide M en écoulement en une pluralité d'étages ( 2, 4 ) de pression, dans lequel, dans un étage ( 2 ) de haute pression, un conduit ( 24 ) de débordement communique, du côté de l'entrée, avec le trajet ( 2 ) de courant et mène à un robinet ( 18 ) d'injection, monté dans le trajet ( 2 ) de courant dans un étage ( 4 ) de moyenne pression, du côté du fluide en écoulement, avant une surface ( 16 ) de chauffe de surchauffeur,
**caractérisé en ce que**
le conduit ( 24 ) de débordement a deux conduits ( 26, 30 ) d'arrivée, dont le premier bifurque, du côté du fluide en écoulement, avant un préchauffeur ( 10 ) de haute pression et le deuxième bifurque, du côté du fluide en écoulement, derrière le préchauffeur ( 10 ) de haute pression.

2. Générateur ( 1 ) de vapeur à combustible fossile suivant la revendication 1,
**caractérisé en ce que**
la deuxième arrivée ( 26 ) bifurque, du côté du fluide en écoulement, derrière tous les préchauffeurs ( 10 ) de haute pression.

3. Générateur ( 1 ) de vapeur à combustible fossile suivant l'une des revendications précédentes,
**caractérisé en ce que**
la première arrivée ( 30 ) bifurque, du côté du fluide en écoulement, avant tous les préchauffeurs de haute pression.

4. Générateur ( 1 ) de vapeur à combustible fossile suivant l'une des revendications précédentes,
**caractérisé en ce que**
dans l'une des arrivées ( 26, 30 ) est monté un clapet anti-retour ( 28 ) et dans l'autre arrivée est montée une vanne ( 32 ) de régulation du débit.

5. Générateur ( 1 ) de vapeur à combustible fossile suivant l'une des revendications précédentes,
**caractérisé en ce que**
dans la première arrivée ( 26 ) est monté un clapet anti-retour ( 28 ) et dans la deuxième arrivée ( 30 ) est montée une vanne ( 32 ) de régulation du débit.

6. Générateur ( 1 ) de vapeur à combustible fossile suivant la revendication 5,
**caractérisé en ce que**
la première arrivée ( 26 ) bifurque d'une pompe ( 8 ) d'alimentation.

7. Générateur ( 1 ) de vapeur à combustible fossile suivant l'une des revendications précédentes,
**caractérisé en ce que**
un dispositif ( 34 ) de mesure du débit est monté dans le trajet ( 2 ) de courant, du côté du fluide en écoulement, derrière la bifurcation de la deuxième arrivée ( 30 ).

8. Centrale à vapeur ayant un générateur ( 1 ) de vapeur à combustible fossile suivant l'une des revendications précédentes.
